# EUROPÄISCHE PATENTSCHRIFT

(11) **EP 1 326 053 B1**
(45) Veröffentlichungstag und Bekanntmachung des Hinweises auf die Patenterteilung: **04.10.2006**
(21) Anmeldenummer: 02000391.9
(22) Anmeldetag: 07.01.2002
(51) Int. Cl.: F24B 5/02

(54) **Feuerrauminterner Verbrennungsluft-Vorwärmer**
Combustion air preheater in firebox
Préchauffeur de l'air de combustion par le foyer

(43) Veröffentlichungstag der Anmeldung: 09.07.2003
(73) Patentinhaber: Jungmann, Edgar, 66701 Beckingen (DE)
(72) Erfinder: Jungmann, Edgar, 66701 Beckingen (DE)

(56) Entgegenhaltungen:
- BE-A- 646 097
- DE-U- 9 110 196

## Beschreibung

Die Erfindung betrifft einen verbrennungsluffvorwärmer gemäß Oberbegriff des Anspruchs 1 und ein Verfahren zur Vorwärmung von Verbrennungsluft gemäß Oberbegriff des Anspruchs 6. Die Erfindung dient der effektiven Vorwärmung von verbrennungsluft, die in einen Feuerraum zur Verbrennung fester Brennstoffe, insbesondere Holz und Kohle, eingeleitet wird, Von besonderer Bedeutung ist dabei die Funktion bei Teillastbetrieb der Feuerstätte.

Um eine vollständige Verbrennung zu gewährleisten, muss eine ausreichend hohe Temperatur im Feuerraum und dort insbesondere in der Nachverbrennungszone herrschen. Ist die Temperatur zu niedrig, so werden die aus dem Brennstoff austretenden Kohlenwasserstoffe (CₙHₘ) und das primär bei der Verbrennung entstandene Kohlenmonoxid (CO) nicht verbrannt, sondern gelangen mit dem Rauchgas in die Atmosphäre. Das Temperaturniveau in der Nachverbrennungszone ist aufgrund der dort ablaufenden exothermen Verbrennungsreaktionen von Natur aus hoch. Jedoch führt die Zuleitung nicht ausreichend vorgewärmter Verbrennungsluft in die Nachverbrennungszone zu einer so starken Auskühlung in diesem Bereich, dass die Verbrennungsreaktion gehemmt und in den Randzonen der Verbrennung auf ein Minimum reduziert wird. Dieses Problem tritt insbesondere bei Schwachlastphasen (Teillast), bei denen der Feuerraum ohnehin ein niedriges Temperaturniveau hat, auf.

Ein weiteres Problem, insbesondere bei Holzfeuerungen, ist das Zünden des Brennstoffes nach einer Brennstoffaufgabe. Die Zündung wird begünstigt, wenn für kurze Zeit zusätzlich Primärluft, d.h. Verbrennungsluft, die durch den Rost direkt dem Glutbett zugeführt wird, zugegeben wird. Diese Primärluft ist erforderlich, bis der Brennstoff einige Minuten brennt. Während dieser durch Zugabe von Primärluft unterstützten Zündphase treten hohe Emissionen von CO und CₙHₘ auf.

Wird die Primärluft nach der Zündung nicht geschlossen, so bleiben die o.a. Emissionen über lange Zeit auf hohem Niveau. Wird die zur Zündung erforderliche Primärluft zu früh abgestellt oder erst gar nicht geöffnet, so kommt es vor der Zündung des Brennstoffes immer wieder zu längeren Schwelphasen, bei denen kein Ausbrand der entstehenden Schwelgase erfolgt.

Diese Schwelgase führen zu hohen Schadstoff- und Geruchsemissionen. Darüber hinaus kondensieren die Bestandteile dieser Schwelgase in den kalten Zonen der Feuerstätte wie beispielsweise an der Sichtfensterscheibe oder im Rauchgaskasten und an den Wänden des Schornsteines und führen zu Belägen die überwiegend mechanisch entfernt werden müssen. Werden die Schwelgase unzureichend abgeleitet, sammeln sie sich im Feuerraum und bilden dort zusammen mit der vorhandenen Verbrennungsluft ein zündfähiges Gemisch. Es erfolgt eine spontane Zündung (Verpuffung), sobald das Gemisch mit der Glut auf dem Feuerraumboden in Kontakt kommt.

Eingeführt ist die Vorwärmung der Verbrennungsluft, um damit der Auskühlung der Verbrennungszonen im Feuerraum entgegen zu wirken. Die Vorwärmung erfolgt mit Wärmetauschern in Form von Verbrennungsluftkanälen, die in heißen Zonen der Feuerstätte geführt sind. Bekannt ist auch die Zuführung von Verbrennungsluft über oder durch Bauteile, die im Feuerraum eingebaut sind, wie beispielsweise Feuerraumdecke nach DE 42 12 565 A1 und 94 904223.8-2301, Seitenwandsteine mit Lufteintrittsöffnungen oder Luftleiteinrichtungen mit Prallplatte nach G 91 10 196.4.

Den oben angegebenen Erfindungen ist gemeinsam, dass die in den Feuerraum geführte Sekundärluft erwärmt wird. Während des Anheizens und bei Phasen geringer Heizleistung (Schwachlast) erreichen besonders die außerhalb des Feuerraumes angebrachten Wärmetauscher jedoch nicht die Temperatur, die für eine ausreichende Vorwärmung der Luft benötigt wird. Bei den im Feuerraum, z.B. in der Feuerraumdecke, angebrachten Wärmetauschern wird aufgrund der direkten Strahlung des Feuers eine höhere Temperatur und damit eine bessere Vorwärmung der Luft erreicht. Aber auch bei diesen Systemen ist die Vorwärmung der Verbrennungsluft im Schwachlastbetrieb nicht ausreichend.

Bei dem in G 91 10 196.4 beschriebenen System für einen Kamineinsatz, insbesondere für Holz, wird die als Primärluft bezeichnete Verbrennungsluft durch einen Kanal unterhalb der Feuerraumtür einer Prallplatte zugeführt. Sie wird im Feuerraum selbst vorgewärmt. Aufgabe der Prallplatte ist laut Beschreibung die gleichmäßige Verteilung über die Breite des Feuerraumes und die Aufteilung des Luftstromes in zwei Teilströme über die Prallplatte und unter der Prallplatte hindurch.

Dieses System funktioniert wie beschrieben nur dann, wenn keine Glut an der Prallplatte anliegt. Die anliegende Glut stellt für die unter der Platte hindurchströmende Luft einen erheblichen strömungstechnischen Widerstand dar und reduziert die Verbrennungsluftströmung an dieser Stelle auf ein Minimum. Ist jedoch der Spalt unter der Prallplatte nicht verlegt und kann somit die Verbrennungsluft wie beschrieben frei unter der Prallplatte hindurchströmen, so wird sie aufgrund der temperaturbedingt höheren Dichte der in den Feuerraum eingespeisten Luft gegenüber der im Brennraum vorhandenen Luft, Heiz- und Brenngase vorzugsweise unter der Prallplatte hindurchströmen. Verstärkt wird dieser Effekt noch dadurch, dass die von der Prallplatte nach oben abströmende Verbrennungsluft von einer abwärts gerichteten Strömung gebremst wird, die sich an der im Vergleich zum schamottierten Feuerraum kälteren Rahmen und der Scheibe der Feuerraumtür ausbildet. Diese Strömung fließt entgegen oder quer zu der von der Prallplatte nach oben geleiteten Strömung.

Es ist bekannt, dass eine zu starke Zuführung von Primärluft in das Glutbett bzw. auf den im Feuerraum befindlichen bereits entzündeten Brennstoff insbesondere bei Holz die Verbrennung sehr stark anregt. Diese Luftzuführung ist zwar während der Zündphase von Vorteil, führt jedoch nach der Zündung zu einem starkem Brennstoffumsatz und somit zu einem erhöhten Sekundärluftbedarf über dem entzündetem Brennstoff zur Nachverbrennung der aus dem Brennstoff freigesetzten brennbaren Gase und dem primär gebildeten CO. Steht nicht ausreichend Sekundärluft zur Verfügung, so ist eine erhöhte Emission von Kohlenmonoxid und Kohlenwasserstoffen die Folge. Wird dem System bei Schwachlast entsprechend weniger Verbrennungsluft zugeführt, so wird diese kleinere Luftmenge ebenso verstärkt unterhalb der Prallplatte dem Glutbett zuströmen, sich aber aufgrund der niedrigeren Feuerraumtemperaturen weniger erwärmen.

Die bekannten Verbrennungsluftvorwärm- und Verteilsysteme können bei Leistungen im Bereich der Nennwärmeleistung der Feuerstätten mit gutem Erfolg betrieben werden. Da jedoch die Erwärmung der Verbrennungsluft bei Schwachlast der Feuerstätte unzureichend ist und diese unzureichend vorgewärmte Verbrennungsluft der Nachverbrennungszone zugeführt wird, kommt es bei diesen Systemen zu zeitweise erheblichen Emissionen von nicht vollständig verbrannten Brenngasen und Ruß.

Aufgabe der Erfindung ist die effektivere Vorwärmung von Verbrennungsluft einer Feuerung insbesondere in bei Phasen geringer Heizleistung (Teillastbetrieb) sowie die verbesserte Zündung von frisch aufgegebenem Brennstoff und die Erweiterung der Nutzungsmöglichkeiten verschiedener fester Brennstoffe, insbesondere Holz und Kohle, auch in von Kamineinsätzen abweichenden Feuerungen. Diese Aufgabe wird durch die in den Ansprüchen 1 und 6 angegebenen Merkmale gelöst. Eine gegenüber dem Stand der Technik effektivere Luftvorwärmung wird dadurch reicht, dass an der Metallplatte 1 das Glutbett 2 anliegt. Die Im Bereich der unteren Kante von Luft angeströmte Metallplatte 1 wird aufgrund ihres direkten Kontaktes zur Glut sehr heiß, so dass die Wärmeübertragung an die anströmende Verbrennungsluft entsprechend groß ist. Die Metallplatte 1 wird auch in Phasen geringer Heizleistung so heiß, dass die zugeführte Luft für die Verbrennung und Zündung des Brennstoffs ausreichend vorgewärmt wird.

Das an der Metallplatte 1 anliegende Glutbett 2 bildet für die zugeführte Verbrennungsluft an der Durchtrittsstelle für den Verbrennungsstrom 12 zwischen der Unterkante der Metallplatte 1 und dem Feuerraumboden 9 einen strömungstechnisch hohen Widerstand, so dass die Verbrennungsluftzuführung 12 in das Glutbett bei senkrecht stehender Platte nach Fig. 1 minimal ist. Die in diesen Bereich durch die Öffnungen 4 geleitete Verbrennungsluft erhitzt sich im Kontakt zur heißen Metallplatte, strömt jedoch aufgrund der herrschenden Strömungswiderstände überwiegend nach oben als Verbrennungsluft-Teilstrom 10 in den Bereich der sekundären Verbrennung ab. Der an dieser Stelle in das Glutbett einströmende Verbrennungsluftanteil 12 fördert die Verbrennung in dem Gutbett entlang der unteren Kante der Metallplatte. Dies führt zu einer gewünschten intensiven Verbrennung mit hoher Wärmeentwicklung direkt an der Metallplatte. Die in Fig. 1 dargestellte Luftführung in Verbindung mit der effektiven Vorheizung der Verbrennungsluft ist besonders bei Verwendung des Brennstoffes Holz von Vorteil.

Bei gemäß Fig. 2 schräg gestellter Metallplatte wird die Luft beim Anströmen der Metallplatte verstärkt nach unten abgeleitet. Gleichzeitig ist die Austrittsöffnung, die zwischen Innerwand der Feuerung 3 und der Metallplatte 1 gebildet wird, stark verengt, was einen erhöhten Strömungswiderstand zur Folge hat, so dass ein größerer Anteil der Verbrennungsluft 12 unter der Platte hindurch dem Glutbett als Primärluft zuströmt. Vorteile bringt diese Betriebsweise bei Kohlebrennstoffen, die mit überwiegend in das Glutbett geleiteten Verbrennungsluft (Primärluft) verbrannt werden.

Die schwerpunktmäßige Zuführung der vorgewärmten Verbrennungsluft in verschiedene Zonen des Feuerraumes durch einfaches Kippen der Metallplatte ist besonders vorteilhaft, da so die Verbrennung für verschiedene Brennstoffe optimiert wird.

Die zur Zündung des frischen Brennstoffes benötigte Verbrennungsluft strömt durch die Öffnungen 4.1 gezielt auf die Seitenkanten 6 der Metallplatte 1, wo bedingt durch die hier stattfindende Verwirbelung an der Kante der Metallplatte ein bestmöglicher Wärmetausch des Verbrennungsluftstromes 11 mit der Metallplatte 1 stattfindet. Der erwärmte Luftstrom 11 gelangt direkt auf die Berührfläche zwischen Glutbett und frisch aufgelegtem Brennstoff. Dies führt an dieser Stelle punktuell zu einer intensiven Verbrennung, die das schnelle Zünden des aufgegebenen Brennstoffes ermöglicht.

Die Funktion des vorgeschlagenen Systems wird verbessert, wenn vor jeder Brennstoffaufgabe das Glutbett, wie in den Bedienungsanleitungen empfohlen, geschürt und dabei die Glut vorzugsweise an dem Wärmetauscher angelegt wird.

Eine weitere Verbesserung kann durch die Verwendung von Werkstoffen beziehungsweise kombinierten Werkstoffen mit höherer Wärmeleitfähigkeit erreicht werden. Zur Verbesserung der Wärmeübertragung kann der Wärmetauscher z. B. mit Rippen profiliert werden.

Der Vorteil dieses am Glutbett anliegenden Wärmetauschers liegt insbesondere in seiner guten Wirkung auch bei Teillast, da die im Teillastbetrieb vorhandene Glut immer noch ausreichend Wärme zur Vorwärmung der Verbrennungsluft auf die Metallplatte überträgt. Gerade in Phasen geringer Heizleistung emittieren auch Festbrennstoff-Feuerungen, die bei Nennwärmeleistung höchsten Anforderungen an die Schadstoffemission genügen, aufgrund nicht ausreichender Temperaturen in der Nachverbrennungszone erhöhte Mengen von Kohlenmonoxid und Kohlenwasserstoffen.

Da Feuerstätten für feste Brennstoffe nur geringe Zeit bei Nennwärmeleistung und in der Regel bei Teillast betrieben werden, haben Systeme, die auch bei Teillast die Verbrennung verbessern eine erhebliche praktische Bedeutung.

Die durch den Einsatz des beschriebenen Verbrennungsluftvorwärmers erreichte Reduzierung von Belägen auf der Sichtfensterscheibe, im Rauchgaskasten und im Schornstein sowie die verbesserte Zündung des Brennstoffes steigert nicht nur den Komfort einer Feuerstätte, sie ist aufgrund der Vermeidung von Verpuffungen insbesondere auch ein Beitrag zur Betriebssicherheit der Feuerstätte.

### Bilder:

- Fig. 1: zeigt beispielhaft den Feuerrauminternen Luftvorwärmer 1 mit Halter 5 von der Seite mit dem anliegenden Glutbett 2 und den einzelnen Verbrennungsluftströmen 10, 11 und 12:
o Verbrennungsluft strömt strömt durch die Öffnungen 4 auf den unteren Teil der Metallplatte 1, erhitzt sich beim Auftreffen und strömt als Verbrennungsluft-Teilstrom 10 über die Metallplatte in die sekundäre Verbrennung (Nachverbrennung) der aus dem Brennstoff austretenden Heizgase.
o Verbrennungsluft strömt durch die Öffnungen 4 auf den unteren Teil der Metallplatte 1, erhitzt sich beim Auftreffen und strömt als Verbrennungsluft-Teilstrom 12 unter der Metallplatte hindurch in das anliegende Glutbett, mit dem Effekt, dass die Verbrennung entlang der Metallplatte verstärkt wird und die Metallplatte so intensiv erhitzt wird.
o Verbrennungsluft strömt durch die Öffnungen 4.1 auf die seitlichen Kanten der Metallplatte 1, verwirbelt und erhitzt sich dort beim Auftreffen und strömt zur Unterstützung des Zündvorganges als Verbrennungsluft-Teilstrom 11, auf die Glut und den frischen Brennstoff.
Die Metallplatte ist in senkrechter Stellung für den Brennstoff Holz abgebildet. Sie liegt parallel zu der Feuerraum-Innenwand 3 mit den Lufteintrittsöffnungen 4 und 4.1. Damit strömt der größte Teil der Luft nach oben in den Bereich der Flammen ab. Der Feuerraumboden 9 ist beispielhaft gezeichnet. Er kann hinter dem Luftvorwärmer 1 soweit abgesenkt sein, dass das Glutbett 2 noch an dem Luftvorwärmer 1 anliegt.
- Fig. 2: zeigt die Metallplatte 1 ohne das Glutbett von der Abbrandfläche her gesehen mit den Eintrittsöffnungen für Sekundärluft 4 (verdeckt), insbesondere der Öffnung 4.1 (halb verdeckt), durch die die seitliche Kante 6 des Luftvorwärmers angeströmt wird. Spalt 8 liegt zwischen der seitlichen Kante 6 des Luftvorwärmers 1 und der Seitenwand des Feuerraumes 7. Der Halter 5 ist an dem Feuerraumboden befestigt und so ausgebildet, dass sich die Metallplatte 1 nicht nach der Seite verschieben kann.
- Fig. 3: zeigt die Metallplatte 1 ohne das Glutbett mit Halter 5 von der Seite. Die Metallplatte ist in schräger Stellung für den Brennstoff Kohle abgebildet. Damit strömt ein größerer Teil der Luft nach unten in das Glutbett ab. Es gelten die gleichen Bezugszeichen wie in Fig. 1.

Der Halter 5 für den Luftvorwärmer 1 ist beispielhaft gezeichnet. Er muss folgende Anforderungen erfüllen:
- Halterung des Luftvorwärmers in einer ersten Stellung, dass der größte Teil der Verbrennungsluft über die Metallplatte (Luftstrom 10) abströmt, Fig. 1
- Halterung des Luftvorwärmers in einer zweiten Stellung, dass die Verbrennungsluft verstärkt unter der Metallplatte (Luftstrom 12) dem Glutbett 2 zuströmt, Fig. 3
- Sicherung des Luftvorwärmers für beide Stellungen gegen seitliche Verschiebung

### Bezugszeichenliste:

- 1: Metallplatte
- 2: Glutbett
- 3: Innenwand des Ofens, durch den die Verbrennungsluft eintritt
- 4: Öffnungen, durch die die Verbrennungsluft zugeführt wird mit 4.1 Öffnungen, die der seitlichen Kante des Luftvorwärmers gegenüber liegt
- 5: Halter
- 6: seitliche Kante des Luftvorwärmers
- 7: Seitenwand des Feuerraumes
- 8: offener Spalt zwischen Luftvorwärmer und Seitenwand des Feuerraumes
- 9: Feuerraumboden
- 10: über die Glut geführte Verbrennungsluft
- 11: auf die Kante des Luftvorwärmers geführte Verbrennungsluft
- 12: in das Glutbett geführte Verbrennungsluft

## Patentansprüche

1. Verbrennungsluftvorwärmer für den Einsatz in Feuerstätten für feste Brennstoffe insbesondere Raumheizgeräte für geschlossenen Betrieb mit oder ohne Rost mit zumindest einer dem Vorwärmer Verbrennungsluft zuführenden Einrichtung, wobei der Verbrennungsluftvorwärmereine Metallplatte (1) umfasst, welche mit ihren Längskanten parallel zur Wand (3) und im Abstand vom Boden (9) und der Wand (3) des Feuerraums Verbrennungslufteintrittsöffnungen (4) gegenüberliegend angeordnet ist,
**dadurch gekennzeichnet, dass** die, um den Wärmeaustausch mit dem Gehäuse gering zu halten, auf Haltern (5) nur aufliegend am Feuerraumboden (9) angebrachte Metallplatte (1) wärmeübertragend am Glutbett (2) anliegt.

2. Verbrennungsluftvorwärmer nach Anspruch 1,
**dadurch gekennzeichnet,**
**dass** das Material der Metallplatte (1) eine hohe Wärmeleitfähigkeit, bevorzugt größer als 40 W/(mK) aufweist.

3. Verbrennungsluftvorwärmer nach Anspruch 1 oder 2,
**dadurch gekennzeichnet,**
**dass** die Metallplatte (1) zur Optimierung des Wärmeübergangs vom Glutbett auf die Verbrennungsluft Verformungen oder Profilierungen aufweist.

4. Verbrennungsluftvorwärmer nach einem der Ansprüche 1 bis 3,
**dadurch gekennzeichnet,**
**dass** die Metallplatte (1) in zwei Stellungen verstellbar auf dem Halter (5) aufliegt.

5. Verbrennungsluftvorwärmer nach einem der Ansprüche 1 bis 4,
**dadurch gekennzeichnet,**
**dass** zwischen seitlichen Kanten (6) der Metallplatte (1) und Seitenwänden des Feuerraums (7) je Seite ein 5palt (8) gebildet ist, durch den hindurch ein Teil (11) der Verbrennungsluft dem Glutbett (2) zuführbar ist, wobei die Metallptatte (1) in passender Länge so eingebaut ist, dass den seitlichen Kanten (6) je eine Öffnung (4.1)als Lufteinlass gegenüberliegt, deren Achse auf die seitlichen Kanten (6) der Metallplatte (1) zielt.

6. Verfahren zur Vorwärmung von Verbrennungsluft in einer Feuerstätte nach einem der Ansprüche 1-5 für feste Brennstoffe mit einer Flachfeuerung, wobei zur Vorwärmung Verbrennungsluft auf eine im Feuerraum im Abstand vom Feuerraumboden Verbrennungslufteintrittsöffnungen (4) gegenüberliegend angeordnete Metallplatte (1) geleitet wird,
**dadurch gekennzeichnet,**
**dass** auf der den Verbrennungslufteinlassöffnungen (4) abgewandten Seite der Metallplatte (1) das Glutbett (2) gegen die Metallplatte (1) angelegt wird, um Wärme aus dem Glutbett (2) auf die Metallplatte (1) und von der Metallplatte auf die gegen die Metallplatte anströmende verbrennungsluft (10 bis 12) zu übertragen.

7. Verfahren nach Anspruch 6,
**dadurch gekennzeichnet,**
**dass** die auf die Metallplatte (1) auftreffende Luft in drei Teilströme (10 bis 12) aufgetrennt wird, wobei ein erster Teilstrom (10) über die Metallplatte (1) hinweg in die Nachverbrennungszone, ein zweiter Teilstrom (11) an Seitenkanten (6) der Metallplatte (1) vorbei auf das Glutbett (2) und ein dritter Teil (12) unter der Metallplatte (1) hindurch in das Glutbett (2) geführt wird und wobei der erste Teilstrom (10) die Nachverbrennung, der zweite Teilstrom (11) das Zündverhalten bei Brennstoffaufgabe verbessert und der dritte Teilstrom (12) die Verbrennung im Glutbett(2) entlang der Metallplatte(1) intensiviert, um die Temperatur des Glutbettes (2) an der Metallplatte (1) und damit die Temperatur der Metallplatte (1) zu erhöhen.

8. Verfahren nach Anspruch 6 oder 7,
**dadurch gekennzeichnet,**
**dass** die vorgeheizte Verbrennungsluft brennstoffabhängig durch Neigung der Metallplatte (1) schwerpunktmaßig entweder dem Glutbett (2) oder der Ausbrandzone über dem Glutbett (2) zugeführt wird.

9. Verfahren nach einem der Ansprüche 6 bis 8,
**dadurch gekennzeichnet,**
**dass** auf den unteren Teil der Metallplatte(1) treffende Luft durch mehrere verschließbare Öffnungen (4,4.1), die über die gesamte Breite der Metallplatte (1) verteilt sind, zugeführt wird, wobei die Verbrennungslufteintrittsöffnungen (4,4.1) Austrittsöffnungen eines Luftkanals oder Öffnungen in der Ofenfront bzw. im Rahmen der Feuerraumtür sind.

## Claims

1. Combustion air preheater for the use in fireplaces for solid fuels, especially room heaters for operating with firedoors closed with or without a rust, with at least one installation which supplies the preheater with combustion air, with the air combustion preheater comprehending a metal plate (1), which is accommodated with its longitudinal edges parallel to the wall (3) and with a distance to the bottom (9) and to the wall of the combustion chamber with combustion air inlet apertures (4) facing the metal plate,
**characterized by** the fact
that the metal plate (1) is only lying on holders which are fixed to the bottom of the combustion chamber for keeping the heat exchange with the box low and the metal plate butting against the fire-bed to transfer heat.

2. Combustion air preheater according to claim 1,
**characterized by** the fact
that the material of the metal plate (1) has a high heat conductivity preferentially higher than 40 W/(mK).

3. Combustion air preheater according to claim 1 or 2,
**characterized by** the fact
that the metal plate (1) shows deformations or profiles for the optimization of the heat transfer from the fire-bed to the combustion air.

4. Combustion air preheater according to one of the claims 1 to 3,
**characterized by** the fact
that the metal plate (1) being adjustable in two positions, lies on a holder (5).

5. Combustion air preheater according to one of the claims 1 to 4,
**characterized by** the fact
that there is a gap (8) formed on each side between the collateral edges (6) of the metal plate (1) and the collateral walls of the combustion chamber (7) through which a part (11) of the combustion air can be fed to the fire-bed (2), the metal plate (1) being built-in adjusted in length in a way that the collateral edges (6) each face an aperture (4.1) as an air inlet, whose axis aims at the collateral edges (6) of the metal plate (1).

6. Procedure to preheat combustion air in a fireplace for solid fuels according to one of the claims 1 to 5 for solid fuels with the bottom of the combustion chamber being a little lower than the lower edge of the door, with the combustion air, for the purpose of preheating, being conducted onto a metal plate which is situated in the combustion chamber with a distance to the bottom of the combustion chamber (9) and which is facing combustion air inlet apertures (4),
**characterized by** the fact
that on that side of the metal plate which is turned away from the combustion air inlet apertures (4) the fire-bed (2) is contacting the metal plate (1) to transfer heat from the fire-bed (2) to the metal plate (1) and from the metal plate to the combustion air which blows against the metal plate.

7. Procedure according to claim 6,
**characterized by** the fact
that the air which hits the metal plate (1) is divided into 3 partial airstreams (10 to 12) whereby a first partial air-stream (10) is led above the metal plate (1) into a postcombustion zone , a second partial air-stream is led (11) over the collateral edges (6) of the metal plate (1) onto the fire-bed (2) and a third part (12) is led below the metal plate (1) into the fire-bed (2) with the first partial air-stream (10) improving the postcombustion, the second partial air-stream (11) improving the manner of ignition while feeding fuel and the third partial air-stream (12) intensifies the combustion in the fire-bed (2) along the metal plate (1) to increase the temperature of the fire-bed (2) at the metal plate (1) and thereby increasing the temperature of the metal plate (1).

8. Procedure according to claim 6 or 7,
**characterized by** the fact
that the preheated combustion air is mainly fed into the fire-bed (2) or to the burnout zone above the fire-bed (2).by inclination of the metal plate , depending on the fuel.

9. Procedure according to one of the claims 6 to 8,
**characterized by** the fact
that air hitting to the lower part of the metal plate (1) is conducted through several closable apertures (4, 4.1), which are spread across the entire width of the metal plate (1), whereas the combustion air inlet apertures (4, 4.1) being outlets of an air duct or apertures in the front of the oven or in the frame of the door of the combustion chamber respectively.

## Revendications

1. Réchauffeur d'air de combustion à l'usage dans des fours à combustibles solides, notamment pour appareils de chauffage de locaux à l'usage fermé avec ou sans grille, avec au moins une installation qui alimente le réchauffeur d'air avec de l'air de combustion, comportant une plaque métallique (1) dont les arêtes longitudinales sont disposées parallèlement au mur (3), au sol (9) et au mur (3) de la chaudière en face des ouvertures de répartition d'air (4) de combustion,
**caractérisé par le fait que**
cette plaque métallique - qui tient sur des dispositifs de serrage (5) simplement apuyés au sol de la chaudière (9) pour maintenir un faible échange de chaleur - est liée au lit de braises (2) transférant la chaleur.

2. Réchauffeur d'air de combustion selon revendication 1
**caractérisé par le fait que**
le matériel de la plaque métallique (1) dispose d'une haute conductibilité calorifique, de préférence plus que 40W/(mk).

3. Réchauffeur d'air de combustion selon revendication 1 ou 2
**caractérisé par le fait que**
la plaque métallique (1) montre des déformations ou profilages pour l'optimisation du transfert de chaleur du lit de braises à l'air de combustion.

4. Réchauffeur d'air de combustion selon une des revendications 1 à 3
**caractérisé par le fait que**
la plaque métallique (1) tient sur le dispositif de serrage (5) ajustable à deux positions.

5. Réchauffeur d'air de combustion selon une des revendications 1 à 4
**caractérisé par le fait qu'**
il existe un intervalle (8) entre les arêtes latérales (6) de la plaque métallique (1) et les parois latérales de la chaudière (7) par lequel une partie (11) de l'air comburant peut arriver au lit de braises (2), fixant la plaque métallique (1) de façon à maintenir une ouverture (4.1) en face des arêtes latérales (6) permettant l'entrée d'air, et dont l'axe se situe aux arêtes latérales (6) de la plaque métallique (1).

6. Pratique de réchauffage de l'air de combustion selon une des revendications 1 à 5 dans un lieu de l'incendie à combustibles solides avec feu plat, en passant pour réchauffage de l'air comburant sur une plaque métallique (1) qui se trouve dans la chaudière à distance du sol de la chaudière en face des ouvertures de répartition d'air (4) de combustion,
**caractérisé par le fait que**
sur le coté opposé aux ouvertures de répartition d'air de combustion (4) de la plaque métallique (1), le lit de braises (2) est apposé à la plaque métallique (1) pour transmettre la chaleur du lit de braises (2) sur la plaque métallique (1) et de la plaque métallique à l'air comburant (10 à 12) s'infiltrant contre la plaque métallique.

7. Pratique selon revendication 6,
**caractérisé par le fait que**
l'air qui s'infiltre contre la plaque métallique (1) se sépare en trois filets d'air (10 à 12), le premier filet d'air (10) est dirigé en dessus de la plaque métallique (1) dans la zone de postcombustion pour améliorer la postcombustion, le deuxième filet d'air (11) en passant les arêtes latérales (6) de la plaque métallique (1) est dirigé sur le lit de braises (2) pour améliorer la procédure de déclenchement de destruction du combustible et le troisième filet d'air (12) est dirigé en dessous de la plaque métallique (1) dans le lit de braises (2) pour y intensifier la combustion le long de la plaque métallique (1) ce qui augmente la température du lit de braises (2) à la plaque métallique (1) et ainsi augmente la température de la plaque métallique (1).

8. Pratique selon revendications 6 ou 7,
**caractérisé par le fait que**
l'air de combustion réchauffé est dirigé selon le combustible par la pente de la plaque métallique (1) essentiellement sur le lit de braises (2) ou sur la zone de combustion en dessus du lit de braises (2).

9. Pratique selon revendications 6 à 8,
**caractérisé par le fait que**
l'air est dirigé sur la partie basse de la plaque métallique (1) à l'aide de plusieurs ouvertures fermant (4.4.1) aménagées sur la totalité de la largeur de la plaque métallique (1), les ouvertures de répartition d'air de combustion (4.4.1) sont des orifices de sortie de gaine d'air ou des ouvertures dans le front du four ou dans le cadre de la porte de la chaudière.
